# EUROPÄISCHE PATENTSCHRIFT

(11) **EP 2 380 545 B1**
(45) Veröffentlichungstag und Bekanntmachung des Hinweises auf die Patenterteilung: **18.09.2013**
(21) Anmeldenummer: 10004231.6
(22) Anmeldetag: 21.04.2010
(51) Int. Cl.: A61H 1/02

(54) **Therapieeinrichtung**
Therapy facility
Dispositif de thérapie

(43) Veröffentlichungstag der Anmeldung: 26.10.2011
(73) Patentinhaber: Aktiebolaget SKF, 415 50 Göteborg (SE)
(72) Erfinder: Horling, Peter, 97453 Schonungen-Mainberg (DE); Mehlhorn, Jens, 89346 Bühl (DE); Stahl, Erwin, 97714 Oerlenbach-Rottershausen (DE); Stürzenberger, Jürgen, 97424 Schweinfurt (DE); Wiesenau, Doreen, 97525 Schwebheim (DE)
(74) Vertreter: Schonecke, Mitja

(56) Entgegenhaltungen:
- WO-A1-96/14904
- US-A- 4 640 268
- US-A1- 2005 272 570
- US-A1- 2008 261 784
- US-A1- 2009 077 751

## Beschreibung

Die Erfindung betrifft eine Therapieeinrichtung.

Aus dem Stand der Technik ist zum Erfüllen sehr unterschiedlicher Therapieziele eine Vielzahl von einfachen bis sehr komplex und auch ganz unterschiedlich aufgebauten Therapieeinrichtungen bekannt, siehe zum Beispiel das Dokument US-A-4640268.

Eine Aufgabe der vorliegenden Erfindung ist es, eine Therapieeinrichtung zu schaffen, mit der insbesondere Gelenke von Patienten wieder beweglich trainierbar sind.

Die Aufgabe wird durch den Gegenstand des Anspruchs 1 gelöst. Vorteilhafte Ausgestaltungen sind in den Unteransprüchen beschrieben.

Dadurch, dass mit der vorgenannten Einrichtung eine Gelenkkugel um eine definierte, sehr kleine Wegstrecke aus der Gelenkpfanne sozusagen herausgezogen werden kann und in diesem Zustand der Patient Bewegungsübungen der betroffenen Gliedmaße durchführen kann, ist ein effektives, hin auf die vollständige Wiederbewegbarkeit des Gelenks gerichtetes Training ermöglicht.

In einer vorteilhaften Ausgestaltung ist das Auslegerelement teleskopartig ausgebildet. Dadurch ist mit besonderem Vorteil ein Anpassen an unterschiedliche Anatomien unterschiedlicher Patienten möglich.

In einer vorteilhaften Ausgestaltung ist das radial äußere axiale Ende des Auslegerelements über einen einstellbaren Federmechanismus mit dem Verschiebeelement verbunden. Dadurch ist es mit Vorteil möglich, an den jeweiligen Therapiefortschritt und/oder an unterschiedliche Patienten, die aufzubringende Kraft entsprechend einzustellen.

In einer vorteilhaften Ausgestaltung ist das Führungselement ähnlich einem Sektor eines Kreisrings ausgebildet. Dies ist von besonderem Vorteil, da bei Anordnung des zu trainierenden Gelenks im Mittelpunkt des Kreisrings die dem Gelenk zugehörige Gliedmaße entlang einer Kreisbahn bewegbar ist und damit mit Vorteil keine weiteren unerwünschten Kräfte in radialer Richtung auf das Gelenk aufgebracht werden.

In einer weiteren vorteilhaften Ausgestaltung ist das Verschiebeelement spielfrei entlang des Führungselements bewegbar ausgebildet. Dadurch werden wiederum mit Vorteil unerwünschte Krafteinträge auf das Gelenk verhindert.

Weitere Vorteile, Merkmale und Einzelheiten der Erfindung ergeben sich aus dem im Folgenden beschriebenen Ausführungsbeispiel der Erfindung anhand der Figur.

Die Figur zeigt als ein Ausführungsbeispiel der Erfindung in perspektivischer, teils explosionsdarstellungsartiger Ansicht eine Therapieeinrichtung. Die Therapieeinrichtung umfasst ein schlitten- bzw. wagenartiges Verschiebeelement 10, das entlang eines gebogenen, schienenartigen Führungselements 20 verschiebbar ist. Das Führungselement 20 ist dabei in etwa entsprechend einem Sektor eines Kreisrings ausgebildet. Im Mittelpunkt des Kreisrings ist dabei ein, beispielsweise nach einer Verletzung, wieder beweglich zu machendes Gelenk eines Patienten, beispielsweise ein Schultergelenk positionierbar.

Das Verschiebeelement 10 ist dabei über vier Laufrollen 12 entlang des Führungselements 20 verschiebbar. Die Laufrollen 12 weisen dabei in einem Mittenbereich ihres Mantels eine radial umlaufende Nut auf, die mit beiderseits des Führungselements 20 ausgebildeten Auskragungen 22 derart zusammenwirken, dass das Verschiebeelement 10 sicher entlang des Führungselements 20 geführt ist. Dabei sind die Achsen der Laufrollen 12 derart im Verschiebeelement 10 befestigt, dass das Verschiebeelement 10 spielfrei entlang des Führungselements 20 verschiebbar ist. Dazu kann zur Befestigung der Achsen ein Exzentermechanismus vorgesehen sein oder die Achse ist über eine Art Elastikring in einer Öffnung des Verschiebeelements 10 angeordnet und wird über eine Art Madenschraube in die zum Erzielen der Spielfreiheit notwenige Position gedrückt.

Weiterhin umfasst die Therapieeinrichtung ein Auslegerelement 30, das sich vom Verschiebeelement 10 aus bezüglich des Führungselements 20 in etwa radial hin zu einem Zentrum des Führungselements 20, also hin zum Mittelpunkt des Kreisringsektors erstreckt. Am radial inneren axialen Ende ist dabei das Auslegerelement 30 mit einem griff- oder in anderen Ausführungsformen mit einem handschuhartigen Adapterelement 40 verbunden bzw. ausgebildet, so dass die Hand des betroffenen Arms des Patienten das Adapterelement 40 greifen kann oder damit verbindbar ist.

Zum Anpassen an unterschiedliche Armlängen unterschiedlicher Patienten ist das Auslegerelement 30 teleskopartig ausgebildet. Dabei sind die beiden gegeneinander längsverschieblichen Teleskopteile 31 und 32 über zwei, mit endlosem Kugelumlauf ausgebildete Linearlager 33 gegeneinander längsverschieblich. Weiterhin verfügt das Auslegerelements 30 über einen Arretiermechanismus, der derart über einen Hebel 34 betätigbar ist, dass die beiden Teleskopteile 31 und 32 gegeneinander fixiert oder längsverschieblich sind.

Weiterhin ist die Therapieeinrichtung derart ausgebildet, dass bei einem Festhalten des griffartigen Adapterelements 40 das Auslegerelement 30 nach radial außen hin mit einer vorgebbaren Kraft beaufschlagbar ist, wodurch beim zu trainierenden Gelenk die Gelenkkugel um eine definierte sehr kleine Wegstrecke sozusagen aus der Gelenkpfanne herausgezogen wird. Dazu ist das radial äußere axiale Ende des Auslegerelements 30 in Längsrichtung des Auslegerelements 30 in einem mit dem Verschiebeelement 10 verbundenen Lagerelement 36 längsverschieblich gelagert und derart über einen Federmechanismus mit dem Verschiebeelement 10 verbunden, dass die besagte Kraft aufbringbar ist. Insbesondere ist ein in das Lagerelement 36 sozusagen integrierter, federwaagenartiger Mechanismus vorgesehen, der zum Einstellen einer vorgebbaren Kraft entsprechend ausgebildet ist, wobei das Einstellen über eine dazu an das Lagerelement 36 andockbare Hilfseinheit 38 bewerkstelligbar ist.

Zum Trainieren des Gelenks muss dann der Patient über das Auslegerelement 30 das Verschiebeelement 10 über einen vorgebbaren Winkelbereich hin- und herbewegen. Um diesen Winkelbereich entsprechend vorgeben zu können, ist das Führungselement 20 mit einer nicht näher dargestellten Gradskala ausgebildet und ferner sind zwei ebenfalls nicht dargestellte, auf dem Führungselement 20 variabel befestigbare, dämpfende Anschläge für ein Begrenzen der Verschieblichkeit des Verschiebeelements 10 vorgesehen.

Mit besonderem Vorteil ist die Therapieeinrichtung in einen Schlingenkäfig eines Krankenbettes einhängbar ausgebildet. Natürlich kann die Therapieeinrichtung auch zum Training von anderen Gelenken, beispielsweise anderer Gliedmaßen, z.B. von Beingelenken eingesetzt werden. Dazu ist gegebenenfalls lediglich das Adapterelement entsprechend anzupassen.

## Patentansprüche

1. Therapieeinrichtung mit einem entlang eines bogenartigen Führungselements (20) bewegbaren Verschiebeelement (10) und mit einem mit dem Verschiebeelement in Verbindung stehenden Auslegerelement (30), das sich vom Verschiebeelement aus bezüglich des bogenartigen Führungselements in etwa radial hin zu einem Zentrum des bogenartigen Führungselements axial erstreckend ausgebildet ist, wobei die Einrichtung derart ausgebildet ist, dass bei einem Halten des Auslegerelements am radial inneren Ende das Auslegerelement nach radial außen hin mit einer vorgebbaren Kraft beaufschlagbar ist, **dadurch gekennzeichnet, dass** das Auslegerelement (30) für das Kraftbeaufschlagen über einen Federmechanismus mit dem Verschiebeelement (10) verbunden ist, der für ein Einstellen der vorgebbaren Kraft ausgebildet ist.

2. Therapieeinrichtung nach Anspruch 1, wobei das Führungselement entsprechend eines Kreisringsektors ausgebildet ist und das Zentrum der Mittelpunkt des Kreisrings ist.

3. Therapieeinrichtung nach einem der Ansprüche 1 oder 2, wobei das Führungselement schienenartig ausgebildet ist.

4. Therapieeinrichtung nach einem der Ansprüche 1 bis 3, wobei mit dem Führungselement Anschlagelemente verbindbar sind, so dass das Verschiebeelement in einem vorgebbaren Winkelbereich entlang des Führungselements verschiebbar ist.

5. Therapieeinrichtung nach einem der Ansprüche 1 bis 4, wobei das Verschiebeelement schlitten- oder laufwagenartig ausgebildet ist.

6. Therapieeinrichtung nach einem der Ansprüche 1 bis 5, wobei das Verschiebeelement über wenigstens zwei Laufrollen entlang des Führungselements verschiebbar ist.

7. Therapieeinrichtung nach Anspruch 6, wobei die Achsen der Laufrollen derart im Verschiebeelement befestigbar sind, dass das Verschiebeelement spielfrei entlang des Führungselements verschiebbar ist.

8. Therapieeinrichtung nach Anspruch 1, wobei der Mechanismus federwaagenartig ausgebildet ist.

9. Therapieeinrichtung nach einem der Anspruche 1 bis 8, wobei das Auslegerelement teleskopartig ausgebildet ist.

10. Therapieeinrichtung nach Anspruch 9, wobei die wenigstens zwei gegeneinander längsverschieblichen Teleskopteile zueinander arretierbar ausgebildet sind.

11. Therapieeinrichtung nach einem der Anspruche 9 bis 10, wobei die wenigstens zwei Teleskopteile gegeneinander über wenigstens ein Linearlager längsverschieblich sind.

12. Therapieeinrichtung nach Anspruch 11, wobei das Linearlager mit endlos umlaufenden Wälzkörpern ausgebildet ist.

13. Therapieeinrichtung nach einem der Ansprüche 1 bis 12, wobei am radial inneren Ende des Auslegerelements ein Adapterelement, insbesondere zum daran Ankoppeln eines Endes einer menschlichen Gliedmaße vorgesehen ist, insbesondere das Adapterelement griff- oder handschuhartig für eine menschliche Hand ausgebildet ist.

14. Therapieeinrichtung nach einem der Ansprüche 1 bis 13, wobei die Einrichtung in einen medizintechnischen Schlingenkäfig einhängbar ausgebildet ist.

## Claims

1. Therapy apparatus with a movement element (10) which is movable along an arc-shaped guide element (20), and with an extension arm element (30) which is connected to the movement element and which, starting from the movement element, is designed extending axially with respect to the arc-shaped guide element, approximately radially towards a centre of the arc-shaped guide element, wherein the apparatus is designed in such a way that, when the extension arm element is held at the radially inner end, the extension arm element can be moved radially outwards with a predefinable force, **characterized in that** the extension arm element (30) is connected to the movement element (10), for application of force, via a spring mechanism which is designed for setting the predefinable force.

2. Therapy apparatus according to Claim 1, wherein the guide element is designed corresponding to a sector of a circular ring, and the centre is the midpoint of the circular ring.

3. Therapy apparatus according to either of Claims 1 and 2, wherein the guide element is designed like a rail.

4. Therapy apparatus according to one of Claims 1 to 3, wherein stop elements can be connected to the guide element, such that the movement element is movable in a predefinable angle range along the guide element.

5. Therapy apparatus according to one of Claims 1 to 4, wherein the movement element is designed like a slide or carriage.

6. Therapy apparatus according to one of Claims 1 to 5, wherein the movement element is movable along the guide element via at least two running rollers.

7. Therapy apparatus according to Claim 6, wherein the axles of the running rollers can be secured in the movement element in such a way that the movement element is movable along the guide element in a manner free of play.

8. Therapy apparatus according to Claim 1, wherein the mechanism is designed like a spring balance.

9. Therapy apparatus according to one of Claims 1 to 8, wherein the extension arm element is designed like a telescope.

10. Therapy apparatus according to Claim 9, wherein the at least two mutually longitudinally movable telescope parts are designed such that they can be locked relative to each other.

11. Therapy apparatus according to one of Claims 9 to 10, wherein the at least two telescope parts are longitudinally movable relative to each other via at least one linear bearing.

12. Therapy apparatus according to Claim 11, wherein the linear bearing is designed with endlessly revolving roll bodies.

13. Therapy apparatus according to one of Claims 1 to 12, wherein an adapter element is provided at the radially inner end of the extension arm element, in particular for coupling an end of a human limb thereto, and the adapter element is designed in particular like a handle or glove for a human hand.

14. Therapy apparatus according to one of Claims 1 to 13, wherein the apparatus is designed such that it can be suspended in a medical sling cage.

## Revendications

1. Dispositif de thérapie comprenant un élément mobile (10) déplaçable le long d'un élément de guidage (20) en forme d'arceau, et comprenant un élément formant bras (30) en liaison avec l'élément mobile, l'élément formant bras étant réalisé de manière à s'étendre axialement à partir de l'élément mobile par rapport à l'élément de guidage en forme d'arceau approximativement radialement vers un centre de l'élément de guidage en forme d'arceau, le dispositif étant réalisé de telle sorte que dans le cas d'une fixation de l'élément formant bras à l'extrémité radialement interne, l'élément formant bras peut être sollicité radialement vers l'extérieur avec une force prédéfinissable, **caractérisé en ce que** l'élément formant bras (30) est connecté à l'élément mobile (10) pour la sollicitation par force par le biais d'un mécanisme à ressort, qui est réalisé en vue de l'ajustement de la force prédéfinissable.

2. Dispositif de thérapie selon la revendication 1, dans lequel l'élément de guidage est réalisé de manière correspondant à un secteur de bague circulaire et le centre est le centre de la bague circulaire.

3. Dispositif de thérapie selon l'une quelconque des revendications 1 ou 2, dans lequel l'élément de guidage est réalisé en forme de rail.

4. Dispositif de thérapie selon l'une quelconque des revendications 1 à 3, dans lequel des éléments de butée peuvent être connectés à l'élément de guidage de telle sorte que l'élément mobile puisse être déplacé dans une plage angulaire prédéfinissable le long de l'élément de guidage.

5. Dispositif de thérapie selon l'une quelconque des revendications 1 à 4, dans lequel l'élément mobile est réalisé sous forme de chariot ou de coulisseau.

6. Dispositif de thérapie selon l'une quelconque des revendications 1 à 5, dans lequel l'élément mobile peut être déplacé par le biais d'au moins deux galets de roulement le long de l'élément de guidage.

7. Dispositif de thérapie selon la revendication 6, dans lequel les axes des galets de roulement peuvent être fixés dans l'élément mobile de telle sorte que l'élément mobile puisse être déplacé sans jeu le long de l'élément de guidage.

8. Dispositif de thérapie selon la revendication 1, dans lequel le mécanisme est réalisé sous forme de balance à ressort.

9. Dispositif de thérapie selon l'une quelconque des revendications 1 à 8, dans lequel l'élément formant bras est réalisé sous forme télescopique.

10. Dispositif de thérapie selon la revendication 9, dans lequel les au moins deux parties télescopiques déplaçables longitudinalement l'une par rapport à l'autre sont réalisées de manière à pouvoir être bloquées l'une par rapport à l'autre.

11. Dispositif de thérapie selon l'une quelconque des revendications 9 à 10, dans lequel les au moins deux parties télescopiques peuvent être déplacées longitudinalement l'une par rapport à l'autre par le biais d'au moins un palier linéaire.

12. Dispositif de thérapie selon la revendication 11, dans lequel le palier linéaire est réalisé avec des corps de roulement circulant sans fin.

13. Dispositif de thérapie selon l'une quelconque des revendications 1 à 12, dans lequel, à l'extrémité radialement interne de l'élément formant bras, est prévu un élément adaptateur, en particulier pour l'accouplement à celui-ci d'une extrémité d'un membre humain, en particulier l'élément adaptateur est réalisé sous forme de prise ou de gant pour une main humaine.

14. Dispositif de thérapie selon l'une quelconque des revendications 1 à 13, dans lequel le dispositif est réalisé de manière à pouvoir être accroché dans une cage de pouliethérapie médicotechnique.
